# FASCICULE DE BREVET EUROPEEN

(11) **EP 3 877 718 B1**
(45) Date de publication et mention de la délivrance du brevet: **02.11.2022**
(21) Numéro de dépôt: 19813651.7
(22) Date de dépôt: 06.11.2019
(51) Int. Cl.: F41A 23/24, F41A 25/00, F41A 27/30

(54) **MONTAGE D'ARME ET TOURELLE COMPORTANT UN TEL MONTAGE**
WAFFENANORDNUNG UND TURM MIT EINER SOLCHEN ANORDNUNG
WEAPON ASSEMBLY AND TURRET COMPRISING SUCH AN ASSEMBLY

(30) Priorité: 08.11.2018 FR 1801168
(43) Date de publication de la demande: 15.09.2021
(73) Titulaire: NEXTER Systems, 42328 Roanne (FR)
(72) Inventeur: DESCATOIRE, Xavier, 18023 Bourges (FR)
(74) Mandataire: Cabinet Chaillot
(86) Numéro de dépôt international: PCT/IB2019/059539
(87) Numéro de publication internationale: WO 2020/095229

(56) Documents cités:
- FR-A- 390 931
- US-A- 4 838 144
- US-A1- 2004 134 339

## Description

Le domaine technique de l'invention est celui des montages d'arme pour véhicules militaires et des tourelles comportant de tels montages.

Les montages d'armes traditionnels sur les tourelles de char de combat comportent des tourillons servant de point de pivot en site à l'arme. Afin de limiter les efforts de pointage en site de l'arme, il est connu de positionner longitudinalement les tourillons au niveau du centre de gravité de la masse oscillante de l'arme.

Un tel montage sur une tourelle oblige lors du tir à avoir un dégagement dans la partie centrale de la tourelle située sous le plan de rotation en gisement de la tourelle afin que le pointage et le recul de l'arme puisse se faire jusque sous ce plan sans interférences. Ce dégagement est classiquement formé par un puits de tourelle pénétrant dans le châssis du véhicule tel que visible dans le brevet US4838144.

Ce type de puits de tourelle est encombrant et constitue une zone de vulnérabilité pour le véhicule qui est obligé de comporter une ouverture conséquente au niveau du châssis pour pouvoir recevoir le panier de tourelle.

On connaît également par le brevet FR390931 un système d'arme de type artillerie de campagne dans lequel la masse oscillante incorpore un berceau qui assure le guidage de la masse reculante et qui porte à son extrémité arrière un contre poids permettant d'équilibrer la masse du canon lors du pointage le plus élevé. Ce dispositif n'est pas adapté à un montage d'arme en tourelle.

L'invention se propose de résoudre ce problème d'encombrement et de vulnérabilité.

Avantageusement l'invention résout également un problème d'accessibilité en superstructure au travers de la tourelle qui selon l'état de la technique est rendu difficile par la présence de la culasse de l'arme.

L'invention a ainsi pour objet un montage d'arme comprenant une masse oscillante qui pivote en site par rapport à un affût, pour permettre le pointage, et comporte ainsi des tourillons destinés à s'interfacer avec une tourelle de char, la masse oscillante incorporant également une masse reculante qui se translate par rapport aux tourillons lors du tir, masse reculante comportant en particulier une arme, montage d'arme dans lequel les tourillons sont situés en arrière du centre de gravité de la masse reculante et en ce qu'un contrepoids est destiné à contrebalancer longitudinalement le poids de la masse reculante au repos de manière à placer le centre de gravité de la masse oscillante au niveau des tourillons, montage d'arme caractérisé en ce qu'au moins un tourillon est solidaire d'une première extrémité d'un bras qui est donc solidaire de la masse oscillante, bras portant le contrepoids à sa seconde extrémité, le contrepoids comprenant au moins une plaque de blindage balistique et/ou au moins un moyen fonctionnel constitué par un viseur et/ou par un armement secondaire.

Avantageusement, le montage comporte deux bras situés chacun de part et d'autre de la masse oscillante, chaque bras portant un contrepoids.

Selon un mode particulier de réalisation, l'armement secondaire pourra comporter un lance grenade.

Selon un autre mode de réalisation, l'armement secondaire pourra comporter une mitrailleuse de moyen calibre.

L'invention a également pour objet une tourelle pour véhicule militaire pivotante en gisement autour d'un roulement séparant la tourelle du véhicule et définissant un plan de pose, tourelle caractérisée en ce qu'elle comporte un montage d'arme selon l'une des caractéristiques précédentes, montage dans lequel la distance D entre les tourillons et le centre de gravité de la masse reculante pour une hauteur de plan de pose donnée est choisie de manière à ce que lorsque la masse oscillante est à son site maximum et la masse reculante à son recul maximum, la masse reculante se trouve au-dessus du plan de pose.

L'invention sera mieux comprise à la lecture de la description suivante, description faite à la lumière des dessins annexés, dessins dans lesquels:
[Fig.1] : vue de trois quarts avant d'une tourelle selon l'invention ;
[Fig.2] : vue de trois quarts avant d'un montage d'arme selon l'invention ;
[Fig.3] : vue schématique latérale d'une tourelle et d'un montage d'arme selon l'invention et selon une première configuration de pointage ;
[Fig.4] : vue schématique latérale d'une tourelle et d'un montage d'arme selon l'invention et selon une seconde configuration de pointage ;
[Fig.5] : vue de trois quarts avant d'une tourelle selon l'invention avec un personnel à bord.

Selon la figure 1, une tourelle 100 de char comporte un montage 1 d'arme. Le montage d'arme 1 comporte des tourillons 2 (qui seront mieux vus à la figure 2), solidaires de la tourelle 100 au niveau d'un affût 3 solidaire de la carapace 4 de la tourelle 100.

Le montage d'arme 1 comporte une arme 5a de gros calibre (calibre supérieur à 40 mm) solidaire du montage 1 au niveau des tourillons qui constituent des axes 2 de pivotement en site pour la masse oscillante 10 portant l'arme 5a.

D'une façon classique et bien connue de l'Homme du Métier on désigne par masse oscillante 10 tous les éléments du montage d'arme 1 qui pivotent en site autour des tourillons 2.

On désigne par masse reculante 5 tous les éléments du montage d'arme 1 qui reculent lors du tir.

Plus précisément une masse oscillante 10 comprend en particulier la masse reculante 5 et le berceau qui reçoit et guide cette dernière lors du recul.

Une masse reculante 5 comprend en particulier l'arme 5a elle-même avec son tube et sa culasse 8 et la partie des freins de recul (non représentés) qui accompagne le recul (la partie fixe des freins reste liée au berceau).

Chaque tourillon 2 est solidaire d'une première extrémité d'un bras 6 situé de part et d'autre de la masse oscillante 10. La seconde extrémité de chaque bras 6 comporte un contrepoids 7.

Chaque contrepoids 7 comporte ici une plaque de blindage 7a sensiblement perpendiculaire à l'axe longitudinal de la masse reculante 5 de l'arme 5a afin de protéger balistiquement les parties de la tourelle 100 situées derrière ces plaques 7a. Les contrepoids pourront avantageusement comprendre des moyens fonctionnels de la tourelle, c'est-à-dire des moyens exerçant une fonction opérationnelle autre que celle de contrepoids, par exemple des équipements d'acquisition de cible (viseurs, désignateurs) ou des équipements de défense (armements secondaire, tourelleaux, systèmes de défense rapprochée...).

Un premier contrepoids 7 situé à droite de la masse reculante 5 comporte par exemple un viseur 7b alors qu'un second contrepoids 7 comporte ici un armement secondaire 7e qui comporte un lance-grenade 7c ainsi qu'une mitrailleuse de moyen calibre 7d. Le montage d'arme 1 seul avec la masse reculante 5 de l'arme 5a et ses contrepoids 7 est mieux vu sur la figure 2.

Comme visible à la figure 3 les contrepoids 7 formés par les plaques de blindages et les divers équipements ont pour fonction, grâce à la position de leur centre de gravité T, de contrebalancer le poids de la masse reculante 5 qui s'exerce au niveau de son centre de gravité G, en plaçant le centre de gravité I de la masse oscillante 10 du montage d'arme 1 au niveau des tourillons 2. De cette manière les efforts de pointage en site de l'arme 5 sont minimes.

Pour dimensionner les contrepoids 7 et leur distance relativement aux tourillons, l'Homme du Métier a besoin de connaître la distance D du centre de gravité G de la masse reculante 5 relativement aux tourillons 2.

Cette évaluation se fait classiquement aujourd'hui à l'aide des moyens de conception assistée par ordinateur.

Il est bien entendu que conformément à l'invention la position du centre de gravité G de la masse reculante se trouve en avant des tourillons 2 et crée un déséquilibre conduisant à un pivotement de la masse oscillante 10 autour des tourillons 2. Le centre de gravité de la partie de la masse oscillante 10 qui n'incorpore pas la masse reculante 5 a une localisation fixe et elle dépend en particulier de l'importance du balourd constitué par les contrepoids 7.

Il est aisé par conception assistée par ordinateur de déterminer l'ampleur des contrepoids à mettre en place (masse du contrepoids 7 et longueur du bras 6) pour compenser une avance donnée G du centre de gravité de la masse reculante 5 par rapport à l'axe des tourillons 2.

En effet, conformément à l'invention, afin d'éviter une intrusion de la masse reculante 5 en dessous du plan de pose 101, on va tout d'abord avancer le centre de gravité G de la masse reculante 5 en procédant de la façon suivante :

Pour cela comme à la figure 4, pour une hauteur H donnée des tourillons 2 relativement au plan de pose 101, l'Homme du Métier, place la masse reculante 5 de l'arme 5a à son recul R maximum et il oriente par ailleurs la masse oscillante 10 à son site α maximal d'une façon telle que la culasse 8 se trouve au-dessus du plan de pose 101 du montage d'arme 1.

En laissant revenir l'arme en batterie, l'Homme du Métier obtient donc quelle doit être la position du centre de gravité G de la masse reculante 5 au repos par rapport aux tourillons 2.

Une telle position avancée par rapport aux tourillons 2 implique que lors d'un tir à puissance maximale, le recul maximal de la masse reculante 5 place la fin de course de la culasse 8 également notablement plus vers l'avant et à proximité des tourillons 2 comparativement à une arme selon l'état de la technique qui a le centre de gravité de sa masse reculante 5 confondu avec les tourillons 2 lorsqu'elle est au repos.

Grâce à ce déport du centre de gravité G de la masse reculante 5 de l'arme vers l'avant, on peut se dispenser d'équiper la tourelle d'un puits de tourelle et le châssis du véhicule n'aura pas à comporter d'ouverture vulnérante.

En fonction de la position du centre de gravité G de la masse reculante 5 qu'il aura choisi relativement aux tourillons 2, l'Homme du Métier n'aura plus qu'à positionner le centre de gravité des contrepoids et choisir leur masse pour contrebalancer le balourd créé par la masse reculante 5 et positionner ainsi le centre de gravité de la masse oscillante 10 au niveau des tourillons 2. Le mode opératoire a été décrit précédemment et fera intervenir les outils de conception assistée par ordinateur.

Ce positionnement du centre de gravité de la masse oscillante 10 au niveau des tourillons 2 est bien entendu effectif lorsque la masse reculante 5 est au repos.

Avantageusement, le fait de déplacer la masse reculante 5 vers l'avant AV dégage de l'espace en arrière de la culasse 8 ce qui est favorable par exemple au passage d'un membre d'équipage 102 lors d'interventions de maintenance ou pour l'évacuation du véhicule comme visible à la figure 5.

On a vu que le contrepoids 7 peut incorporer au moins un moyen fonctionnel tel qu'un armement secondaire 7d. Cet armement pourra comporter ses propres moyens de pointage en site pour permettre un tir avec une orientation différente de celle de la masse reculante 5.

Lorsque le moyen fonctionnel est constitué par un viseur 7b il pourra lui aussi être associé à des moyens permettant l'orientation du viseur indépendamment de celle de la masse reculante 5.

## Revendications

1. Montage d'arme (1) comprenant une masse oscillante (10) qui pivote en site par rapport à un affût (3), pour permettre le pointage, et comporte ainsi des tourillons (2) destinés à s'interfacer avec une tourelle (100) de char, la masse oscillante (10) incorporant également une masse reculante (5) qui se translate par rapport aux tourillons (2) lors du tir, masse reculante (5) comportant en particulier une arme (5a), montage d'arme (1) dans lequel les tourillons (2) sont situés en arrière du centre de gravité (G) de la masse reculante (5) et contrepoids (7) est destiné à contrebalancer longitudinalement le poids de la masse reculante (5) au repos de manière à placer le centre de gravité de la masse oscillante (10) au niveau des tourillons (2), au moins un tourillon (2) étant solidaire d'une première extrémité d'un bras (6) qui est donc solidaire de la masse oscillante (10), bras (6) portant le contrepoids (7) à sa seconde extrémité, le contrepoids (7) comprenant au moins une plaque de blindage balistique (7a) et/ou au moins un moyen fonctionnel constitué par un viseur (7b) et/ou par un armement secondaire (7e).

2. Montage d'arme (1) selon la revendication 1, **caractérisé en ce qu'**il comporte deux bras (6) situés chacun de part et d'autre de la masse oscillante (10), chaque bras (6) portant un contrepoids (7).

3. Montage d'arme (1) selon une des revendications 1 ou 2, **caractérisé en ce que** l'armement secondaire (7e) comporte un lance grenade (7c).

4. Montage d'arme (1) selon une des revendications 1 ou 2, **caractérisé en ce que** l'armement secondaire (7e) comporte une mitrailleuse de moyen calibre (7d).

5. Tourelle (100) pour véhicule militaire pivotante en gisement autour d'un roulement séparant la tourelle (100) du véhicule et définissant un plan de pose (101), tourelle (100) **caractérisée en ce qu'**elle comporte un montage d'arme (1) selon l'une des revendications précédentes, montage (1) dans lequel la distance D entre les tourillons (2) et le centre de gravité (G) de la masse reculante (5) pour une hauteur (H) de plan de pose (101) donnée est choisie de manière à ce que lorsque la masse oscillante (10) est à son site maximum et la masse reculante (5) à son recul maximum, la masse reculante (5) se trouve au-dessus du plan de pose (101).

## Patentansprüche

1. - Waffenanordnung (1), umfassend eine Schwingmasse (10), die im Verhältnis zu einer Lafette (3) in Elevation schwenkt, um das Anvisieren zu gestatten, und somit Lagerzapfen (2) aufweist, die bestimmt sind, mit einem Turm (100) eines Panzers eine Schnittstelle zu bilden, wobei die Schwingmasse (10) ebenfalls eine rücklaufende Masse (5) einschließt, die sich beim Feuern im Verhältnis zu den Lagerzapfen (2) verlagert, wobei die rücklaufende Masse (5) insbesondere eine Waffe (5a) aufweist, wobei sich bei der Waffenanordnung (1) die Lagerzapfen (2) hinter dem Schwerpunkt (G) der rücklaufenden Masse (5) befinden und ein Gegengewicht (7) bestimmt ist, das Gewicht der rücklaufenden Masse (5) in Ruhe derart längs auszubalancieren, dass der Schwerpunkt der Schwingmasse (10) im Bereich der Lagerzapfen (2) platziert wird, wobei mindestens ein Lagerzapfen (2) mit einem ersten Ende eines Arms (6) fest verbunden ist, der somit mit der Schwingmasse (10) fest verbunden ist, wobei der Arm (6) das Gegengewicht (7) an seinem zweiten Ende trägt, wobei das Gegengewicht (7) mindestens eine ballistische Panzerplatte (7a) und/oder mindestens ein funktionelles Mittel umfasst, das von einem Visier (7b) und/oder von einer sekundären Bewaffnung (7e) gebildet ist.

2. - Waffenanordnung (1) nach Anspruch 1, **dadurch gekennzeichnet, dass** sie zwei Arme (6) aufweist, die sich jeweils auf der einen und der anderen Seite der Schwingmasse (10) befinden, wobei jeder Arm (6) ein Gegengewicht (7) trägt.

3. - Waffenanordnung (1) nach einem der Ansprüche 1 oder 2, **dadurch gekennzeichnet, dass** die sekundäre Bewaffnung (7e) einen Granatwerfer (7c) aufweist.

4. - Waffenanordnung (1) nach einem der Ansprüche 1 oder 2, **dadurch gekennzeichnet, dass** die sekundäre Bewaffnung (7e) ein mittelkalibriges Maschinengewehr (7d) aufweist.

5. - Turm (100) für Militärfahrzeug, der um ein Lager, das den Turm (100) vom Fahrzeug trennt und eine Auflageebene (101) bildet, azimutal schwenkt, wobei der Turm (100) **dadurch gekennzeichnet ist, dass** er eine Waffenanordnung (1) nach einem der vorangehenden Ansprüche aufweist, wobei bei der Anordnung (1) der Abstand D zwischen den Lagerzapfen (2) und dem Schwerpunkt (G) der rücklaufenden Masse (5) für eine gegebene Höhe (H) der Auflageebene (101) derart ausgewählt ist, dass sich die rücklaufende Masse (5), wenn sich die Schwingmasse (10) in ihrer maximalen Elevation und die rücklaufende Masse (5) an ihrem maximalen Rücklauf befindet, oberhalb der Auflageebene (101) befindet.

## Claims

1. - A weapon assembly (1) comprising an oscillating mass (10) which pivots in elevation relative to a carriage (3), to allow the aiming, and thus comprises trunnions (2) intended to interface with a tank turret (100), the oscillating mass (10) also incorporating a recoiling mass (5) which translates relative to the trunnions (2) during firing, the recoiling mass (5) in particular comprising a weapon (5a), in which weapon assembly (1) the trunnions (2) are located behind the center of gravity (G) of the recoiling mass (5) and a counterweight (7) is intended to longitudinally counterbalance the weight of the recoiling mass (5) at rest so as to place the center of gravity of the oscillating mass (10) at the trunnions (2), at least one trunnion (2) being secured to a first end of an arm (6) which is therefore secured to the oscillating mass (10), the arm (6) carrying the counterweight (7) at its second end, the counterweight (7) comprising at least one ballistic armor plate (7a) and/or at least one functional means consisting of a sight (7b) and/or of a secondary weapon (7e).

2. - The weapon assembly (1) according to claim 1, **characterised in that** it comprises two arms (6) located on either side of the oscillating mass (10), each arm (6) carrying a counterweight (7).

3. - The weapon assembly (1) according to one of claims 1 or 2, **characterised in that** the secondary weapon (7e) comprises a grenade launcher (7c).

4. - The weapon assembly (1) according to one of claims 1 or 2, **characterised in that** the secondary weapon (7e) comprises a medium-caliber machine gun (7d).

5. - A turret (100) for a military vehicle, able to pivot in relative bearing about a rolling bearing separating the turret (100) from the vehicle and defining a mounting plane (101), which turret (100) is **characterised in that** it comprises a weapon assembly (1) according to one of the preceding claims, in which assembly (1) the distance D between the trunnions (2) and the center of gravity (G) of the recoiling mass (5) for a given height (H) of the mounting plane (101) is chosen such that when the oscillating mass (10) is at its maximum elevation and the recoiling mass (5) is at its maximum recoil, the recoiling mass (5) is located above the mounting plane (101).
